# EUROPÄISCHE PATENTSCHRIFT

(11) **EP 2 931 643 B1**
(45) Veröffentlichungstag und Bekanntmachung des Hinweises auf die Patenterteilung: **15.02.2017**
(21) Anmeldenummer: 13798358.1
(22) Anmeldetag: 02.12.2013
(51) Int. Cl.: B66B 13/22, B66B 29/00

(54) **ÜBERWACHUNGSEINRICHTUNG FÜR EINE PERSONENTRANSPORTANLAGE**
MONITORING DEVICE FOR A PASSENGER TRANSPORT SYSTEM
DISPOSITIF DE SURVEILLANCE POUR UNE INSTALLATION DE TRANSPORT DE PASSAGERS

(30) Priorität: 13.12.2012 EP 12196942
(43) Veröffentlichungstag der Anmeldung: 21.10.2015
(73) Patentinhaber: Inventio AG, 6052 Hergiswil (CH)
(72) Erfinder: Lustenberger, Ivo, CH-6018 Buttisholz (CH); Sonnenmoser, Astrid, CH-6280 Hochdorf (CH)
(86) Internationale Anmeldenummer: PCT/EP2013/075252
(87) Internationale Veröffentlichungsnummer: WO 2014/090623

(56) Entgegenhaltungen:
- EP-A1- 2 452 907
- WO-A1-02/12109

## Beschreibung

### Beschreibung

Die Erfindung betrifft eine Überwachungseinrichtung für Personentransportanlagen, die als Aufzug, Rolltreppe oder Fahrsteig ausgestaltet sind, solch eine Personentransportanlage und ein Verfahren für solch eine Personentransportanlage. Speziell betrifft die Erfindung das Gebiet der Aufzugsanlagen.

Aus der WO 02/12109 A1 ist eine Überwachungseinrichtung für einen Aufzug bekannt. Die bekannte Überwachungseinrichtung weist mehrere berührungslos betätigbare Schalteinrichtungen auf, welche seriell miteinander zu einem Sicherheitskreis verschaltet sind. Die Schalteinrichtungen müssen einen bestimmten Zustand haben, um eine beabsichtigte Aktion sicher durchführen zu können. Insbesondere muss im Normalbetrieb bei einer Aufzugsanlage sichergestellt sein, dass alle Türen geschlossen und mechanisch verriegelt bleiben, wenn sich eine Aufzugskabine der Aufzugsanlage bewegt. Wenn sich die Aufzugskabine nicht bewegt, dann darf eine Schachttüre nur dann geöffnet werden können, wenn sich die Aufzugskabine bei dieser Schachttüre befindet. Bei der bekannten Überwachungseinrichtung weist jede Schalteinrichtung eine aktive Einheit und eine passive Einheit auf, wobei die aktive Einheit und die passive Einheit so ausgebildet sind, dass die passive Einheit ausschließlich durch ein von der aktiven Einheit generiertes Muster erregt wird. Die aktive Einheit ist hierbei als Abfrageeinheit ausgebildet. Die passive Einheit ist als Antworteinheit ausgebildet. Die Abfrageeinheit ist hierbei so ausgebildet, dass sie in der Lage ist, Informationen zur Antworteinheit zu übertragen und Informationen von der Antworteinheit zu erhalten. Eine erste Spule der Abfrageeinheit und eine zweite Spule der Antworteinheit sind als Antennen ausgebildet. Die Abfrageeinheit übermittelt der Antworteinheit Energie über ein elektromagnetisches Feld. Dies erfolgt durch elektromagnetische Kopplung, da die Energieübertragung ähnlich wie in einem Transformator funktioniert, wo die Energie von der Primärwicklung durch enge Kopplung auf die Sekundärwicklung übertragen wird. Die über das elektromagnetische Feld eingekoppelte Energie speichert die Antworteinheit temporär in einem Energiespeicher. Sobald die Antworteinheit genügend Energie erhalten hat, wird sie funktionstüchtig und antwortet in sehr spezifischer Art und Weise auf das von der Abfrageeinheit generierte Muster.

Die aus der WO 02/12109 A1 bekannte Überwachungseinrichtung hat den Nachteil, dass die Abfrageeinheit permanent von einer Energieversorgung, beispielweise einem Versorgungsnetz mit elektrischer Energie versorgt werden muss. Wenn diese Energieversorgung beispielsweise zeitweise ausfällt oder eine Energieübertragung zur Abfrageeinheit der Überwachungseinrichtung gestört ist, dann ist die Überwachungseinrichtung nicht mehr funktionsfähig. Denn mangels Energie kann dann über die aktive Einheit auch keine Ladung des Energiespeichers der passiven Einheit erfolgen. Somit kann nicht mehr erkannt werden, ob eine Tür geöffnet wird. Wird die Tür noch während des Stromausfalls wieder geschlossen, dann bleibt solch eine mögliche Aktion unerkannt.

Aus der EP2452907 A1 sind eine Überwachungseinrichtung, bzw. ein Verfahren gemäß dem Oberbegriff des Anspruchs 1, bzw. 11 bekannt.

Aufgabe der Erfindung ist es, eine Überwachungseinrichtung für Personentransportanlagen, die als Aufzug, Rolltreppe oder Fahrsteig ausgestaltet sind, solch eine Personentransportanlage und ein Verfahren zur Überwachung solch einer Personentransportanlage anzugeben, die verbessert ausgestaltet sind. Speziell ist es eine Aufgabe der Erfindung, eine Überwachungseinrichtung für Personentransportanlagen, die als Aufzug, Rolltreppe oder Fahrtsteig ausgestaltet sind, solch eine Personentransportanlage und ein Verfahren zur Überwachung solch einer Personentransportanlage anzugeben, bei denen eine Fremdbetätigung einer Einrichtung der Personentransportanlage auch während einer zeitweisen Unterbrechung einer externen Energieversorgung erfasst werden können.

Die Aufgabe wird gelöst durch eine Überwachungseinrichtung für Personentransportanlagen, welche als Aufzug, Rolltreppe oder Fahrsteig ausgestaltet sind. Die Überwachungseinrichtung weist zumindest eine Erfassungseinrichtung, die zum Erfassen einer Fremdbetätigung einer Einrichtung der Personentransportanlage dient, und mindestens einen Energiespeicher zum Speichern von elektrischer Energie auf. Unter einer Fremdbetätigung ist eine Betätigung der Einrichtung zu verstehen, die auf eine äußere Einwirkung zurückzuführen ist und nicht beispielsweise aufgrund eines Steuersignals einer Steuereinrichtung der Personentransportanlage erfolgt. Solche Fremdbetätigungen können beispielsweise das Öffnen der Schachttüren durch eine Person sein, die sich mittels eines Dreikantschlüssels Zutritt zum Aufzugsschacht verschafft. Es sind auch andere Fremdbetätigungen denkbar, beispielsweise wenn eine Schachttüre gewaltsam geöffnet oder eingedrückt worden ist.

Der Energiespeicher ist unabhängig von einer bestehenden externen Energieversorgung in einem geladenen Zustand haltbar. Die Erfassungseinrichtung erfasst eine Fremdbetätigung der Einrichtung dadurch, dass der Energiespeicher nach der Fremdbetätigung der Einrichtung in einen entladenen Zustand versetzt ist. Der Zustand des Energiespeichers kann durch ein geeignetes Mittel, beispielsweise durch die Steuereinrichtung der Personentransportanlage abgefragt werden. Ein entladener Zustand des Energiespeichers repräsentiert immer eine Fremdbetätigung und dies auch dann noch, wenn die Einrichtung selbst wieder ihren ursprünglichen Ausgangszustand eingenommen hat. Der ursprüngliche Ausgangszustand ist derjenige physische Zustand, den die Einrichtung innehatte, bevor deren Fremdbetätigung erfolgte. Im Falle einer Schachttüre wäre dies beispielsweise deren geschlossener Zustand. Selbst wenn der Energiespeicher defekt ist, wird aufgrund des entladenen Zustandes eine Fremdbetätigung angenommen und die Personentransportanlage muss durch eine Fachperson überprüft werden. Nur ein bewusstes Zurücksetzen beziehungsweise laden des Energiespeichers löscht die Information, dass eine Fremdbetätigung erfolgte.

Die Aufgabe wird ferner gelöst durch eine Personentransportanlage mit mindestens einer Überwachungseinrichtung und durch ein Verfahren zur Überwachung einer Personentransportanlage mit mindestens einer Überwachungseinrichtung.

Vorteilhaft ist es, dass bei einer Unterbrechung der externen Energieversorgung der Energiespeicher in einen entladenen Zustand versetzt wird, wenn die Erfassungseinrichtung die Fremdbetätigung der Einrichtung erfasst, und dass die Steuereinrichtung nach der Unterbrechung der externen Energieversorgung in den besonderen Betriebszustand schaltet, wenn sich der Energiespeicher in dem entladenen Zustand befindet. Die Überwachungseinrichtung zeichnet sich durch eine besondere Nutzung beziehungsweise Verschaltung des Energiespeichers zum Speichern von elektrischer Energie aus. Wenn die externe Energieversorgung zur Verfügung steht, dann wird der Energiespeicher zur Erfassung einer Fremdbetätigung der Einrichtung der Personentransportanlage nicht unbedingt benötigt. Denn dann kann auf herkömmliche Weise, beispielsweise über ein Bussystem, die Erfassung der Fremdbetätigung zu der Steuereinrichtung kommuniziert werden. Wenn die externe Energieversorgung hingegen unterbrochen ist, dann kann der Zustand des Energiespeichers in Abhängigkeit von einer Erfassung einer Fremdbetätigung manipuliert werden. Wird während der Unterbrechung der externen Energieversorgung keine Fremdbetätigung erfasst, dann bleibt der Energiespeicher geladen. Wird andererseits eine Fremdbetätigung der Einrichtung der Personentransportanlage während der Unterbrechung der externen Energieversorgung erfasst, dann wird der Energiespeicher manipuliert und in einen nicht geladenen Zustand versetzt. Nach der Unterbrechung der externen Energieversorgung kann dann beispielsweise im Rahmen einer Initialisierungsprozedur der Zustand des Energiespeichers abgefragt werden. Der Zustand des Energiespeichers gibt nun an, ob während der Unterbrechung der externen Energieversorgung eine Fremdbetätigung der Einrichtung der Personentransportanlage stattgefunden hat oder nicht. Wenn eine Fremdbetätigung stattgefunden hat, dann schaltet die Steuereinrichtung in den besonderen Betriebszustand.

Allerdings kann bei einer möglichen Ausgestaltung der Überwachungseinrichtung beziehungsweise der Personentransporteinrichtung beziehungsweise des Verfahrens der Energiespeicher auch bei bestehender externer Energieversorgung genutzt werden, um eine erfolgte Fremdbetätigung der Einrichtung festzuhalten. Der Energiespeicher kann in diesem Fall auch im nicht stromlosen Zustand der externen Energieversorgung in den entladenen Zustand versetzt werden, wenn die Fremdbetätigung der überwachten Einrichtung erfasst wird. Dies kann auch zusätzlich zu einem weiteren Sicherheitskreis und/oder einer weiteren Sicherheitseinrichtung erfolgen. Dadurch ist eine redundante Überwachung und/oder Abfrage möglich. Der Energiespeicher kann somit auch in solch einem Fall als Zustandsspeicher genutzt werden. Hierbei ist es vorteilhaft, dass die Steuereinrichtung in den besonderen Betriebszustand schaltet, wenn sich der Energiespeicher in dem entladenen Zustand befindet. Zusätzlich kann die Steuereinrichtung bei bestehender externer Energieversorgung auch direkt in den besonderen Betriebszustand schalten, wenn die Erfassungseinrichtung die Fremdbestätigung der Einrichtung erfasst.

Unter dem geladenen Zustand des Energiespeichers und dem nicht geladenen Zustand des Energiespeichers sind zwei voneinander zu unterscheidende Zustände des Energiespeichers zu verstehen. Ein geladener Zustand ist hierbei nicht notwendigerweise ein vollständig geladener Zustand. Insbesondere kann während der Unterbrechung der externen Energieversorgung auch konstruktionsbedingt eine geringfügige Entladung auftreten. Ferner kann auch eine maximal mögliche Ladung des Energiespeichers aufgrund von Bauteilstreuungen oder einer Bauteilalterung variieren. Ferner kann der Energiespeicher auch im entladenen Zustand noch einen Ladungsrest tragen, da eine vollständige Entladung zur Unterscheidung der Zustände gegebenenfalls nicht erforderlich ist und gegebenenfalls auch konstruktionsbedingt zu aufwändig ist oder zu lange dauert. Wesentlich ist eine zuverlässige Unterscheidung des geladenen Zustands des Energiespeichers von dem entladenen Zustand des Energiespeichers.

Vorteilhaft ist es, dass zumindest ein Schwellwert für den Energiespeicher vorgegeben ist, dass bei einer bestehenden externen Energieversorgung der Energiespeicher in einen geladenen Zustand versetzbar ist, in dem die Ladung des Energiespeichers größer als der zumindest eine Schwellwert ist, und dass bei der Unterbrechung der externen Energieversorgung der Energiespeicher in einen entladenen Zustand versetzt wird, in dem die Ladung des Energiespeichers kleiner als der zumindest eine Schwellwert ist, wenn die Erfassungseinrichtung die Fremdbetätigung der Einrichtung der Personentransportanlage erfasst. Speziell können ein oberer Schwellwert und ein unterer Schwellwert für den Energiespeicher vorgegeben sein, wobei der obere Schwellwert größer als der untere Schwellwert ist. In diesem Fall wird der Energiespeicher über den oberen Schwellwert geladen, damit er sich im geladenen Zustand befindet. Ferner wird der Energiespeicher unter den unteren Schwellwert entladen, damit er sich im entladenen Zustand befindet. Über den Abstand zwischen dem unteren Schwellwert und dem oberen Schwellwert ist hierbei eine ausreichende Trennung und somit eine Unterscheidbarkeit der Zustände gewährleistet.

Vorteilhaft ist es auch, dass die Steuereinrichtung bei der bestehenden externen Energieversorgung den Energiespeicher nur dann aus dem entladenen Zustand in den geladenen Zustand versetzt, wenn die Erfassungseinrichtung keine Fremdbetätigung der Einrichtung erfasst. Wenn zu diesem Zeitpunkt eine Fremdbetätigung der Einrichtung noch besteht, dann wird eine Rücksetzung verhindert. Dies ist beispielsweise für die Möglichkeit einer automatischen Rücksetzung sinnvoll, die von weiteren Bedingungen abhängen kann.

Zusätzlich oder alternativ ist es von Vorteil, dass die Steuereinrichtung bei der bestehenden externen Energieversorgung den Energiespeicher nur dann aus dem entladenen Zustand in den geladenen Zustand versetzt, wenn die Steuereinrichtung eine Personenbeförderung durch die Personentransportanlage in dem besonderen Betriebszustand blockiert und eine manuelle Freigabe erfolgt. Eine automatische Rücksetzung ist in diesem Fall nicht möglich. Die manuelle Freigabe kann hierbei beispielsweise einer autorisierten Serviceperson vorbehalten sein. Beispielsweise ist es bei einer Aufzugsanlage denkbar, dass eine Fremdbetätigung einer Aufzugstür auf einem Stockwerk überwacht wird. Wenn während der Unterbrechung der externen Energieversorgung diese Stockwerkstür geöffnet und wieder geschlossen worden ist, dann befindet sich möglicherweise noch eine Person in dem Aufzugsschacht. Somit wird die Aufzugsanlage erst einmal blockiert. Dies gilt entsprechend für eine Rolltreppe oder einen Fahrsteig, beispielsweise wenn eine Abdeckung zu einem Motorraum geöffnet wird und diese Abdeckung mittels einer erfindungsgemäßen Überwachungseinrichtung überwacht wird.

Vorteilhaft ist es auch, dass die Erfassungseinrichtung ein von der Einrichtung der Personentransportanlage zumindest mittelbar mechanisch betätigbares Schaltelement aufweist, das zum Erfassen der Fremdbetätigung betätigbar ist, und dass bei betätigtem Schaltelement ein Stromkreis zum Entladen des Energiespeichers geschlossen ist. Das mechanisch betätigbare Schaltelement kann beispielsweise als Taster ausgestaltet sein. Die Bauteile zum Entladen des Energiespeichers, die sich in dem Stromkreis befinden, sind hierbei so dimensioniert, dass eine ausreichend schnelle Entladung des Energiespeichers gewährleistet ist. Somit ist eine einfache mechanische Aktivierung möglich. Das Schaltelement kann somit insbesondere als passives Schaltelement ausgestaltet sein. Hierdurch kann auf eine lokale Energieversorgung verzichtet werden.

Ein besonderer Vorteil der Erfindung ist dabei, dass die Überwachungseinrichtung nicht einfach manuell manipulierbar ist, beispielsweise durch festklemmen des Tasters, wie das in seltenen Fällen verbotenerweise gemacht wurde und zu schweren Unfällen geführt hat. Der entladene Energiespeicher "speichert" das Betätigen der Einrichtung dauerhaft und muss erst wieder geladen werden, damit die Personentransportanlage in den normalen Betriebszustand zurückgeführt werden kann.

Vorteilhaft ist es allerdings auch, dass die Erfassungseinrichtung ein von der Einrichtung der Personentransportanlage zumindest mittelbar elektrisch, elektronisch oder elektromagnetisch betätigbares aktives Schaltelement aufweist, das zum Erfassen der Fremdbetätigung betätigbar ist, und dass bei betätigtem Schaltelement ein Stromkreis zum Entladen des Energiespeichers geschlossen ist. Hierdurch kann insbesondere auch eine berührungslose Erfassung der Fremdbetätigung der Einrichtung der Personentransportanlage realisiert werden. Außerdem kann durch einen Schaltungsaufbau mit dem aktiven Schaltelement eine zuverlässige und weitgehende Entladung des Energiespeichers erzielt werden. Beispielsweise kann die Entladung auch über einen vergleichsweise langen Zeitraum erfolgen, selbst wenn die Aktivierung nur kurzzeitig erfolgt. Außerdem kann die Überwachung hierdurch komplexer ausgestaltet werden und beispielsweise gegenüber Artefakten (ein durch die Methode bedingtes unechtes Ergebnis oder die Auswirkungen einer Systemschwäche auf ein Nutzsignal in der Mess-, Signal-oder ähnlicher Technik) und einer externen Manipulation unempfindlich ausgestaltet werden.

Hierbei können das aktive Schaltelement oder eine aktive Abfrageeinheit mit einem Schaltelement zumindest teilweise von dem Energiespeicher mit Energie versorgt werden. Zusätzlich oder alternativ kann auch eine unabhängige Energiequelle, insbesondere eine Batterie oder ein Akkumulator, vorgesehen sein, die unabhängig von der externen Energieversorgung ist, wobei das aktive Schaltelement zumindest teilweise von der unabhängigen Energiequelle mit Energie versorgt wird. Insbesondere kann die unabhängige Energiequelle nur bei einer Unterbrechung der externen Energieversorgung die Energieversorgung des aktiven Schaltelements gewährleisten.

Aus Redundanzgründen ist auch eine Ausgestaltung denkbar, bei der sowohl ein passives Schaltelement als auch ein aktives Schaltelement oder eine aktive Abfrageeinheit mit einem Schaltelement zur Erfassung einer Fremdbetätigung derselben Einrichtung der Personentransportanlage vorgesehen sind.

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigen:
- Figur 1: eine Personentransportanlage mit einer Überwachungseinrichtung in einer auszugsweisen, schematischen Darstellung entsprechend einem Ausführungsbeispiel der Erfindung;
- Figur 2: eine Überwachungseinrichtung der in Figur 1 dargestellten Personentransportanlage in einer auszugsweisen, schematischen Darstellung entsprechend einer ersten möglichen Ausgestaltung der Erfindung;
- Figur 3: eine Überwachungseinrichtung der in Figur 1 dargestellten Personentransportanlage in einer auszugsweisen, schematischen Darstellung entsprechend einer zweiten möglichen Ausgestaltung der Erfindung in einem nicht betätigten Zustand einer Einrichtung der Personentransportanlage und
- Figur 4: die in Figur 3 dargestellte Überwachungseinrichtung in einem fremdbetätigten Zustand der Einrichtung der Personentransportanlage.

### Bevorzugte Ausführungsformen der Erfindung

Figur 1 zeigt eine Personentransportanlage 1, die als Aufzug (Aufzugsanlage) 1 ausgestaltet ist, mit einer Überwachungseinrichtung 2 in einer auszugsweisen, schematischen Darstellung entsprechend einem Ausführungsbeispiel. In einer abgewandelten Ausführungsform kann die Personentransportanlage 1 auch als Rolltreppe oder Fahrsteig ausgestaltet sein.

Die Überwachungseinrichtung 2 weist eine Steuereinrichtung 3 und mehrere Erfassungseinrichtungen 4 bis 9 auf. Die Erfassungseinrichtungen 4 bis 9 sind über ein Bussystem 10 mit der Steuereinrichtung 3 verbunden.

Die Personentransportanlage 1 weist außerdem eine Anlagensteuerung 11, eine externe Energieversorgung 12, die beispielsweise an ein Stromnetz angeschlossen ist, eine Eingabeeinrichtung 13 und eine Ausgabeeinrichtung 14 auf. Die externe Energieversorgung 12 kann hierbei parallel zu der Datenübertragung über das Bussystem 10 die Erfassungseinrichtungen 4 bis 9 mit Energie versorgen. Ferner versorgt die externe Energieversorgung 12 die Steuereinrichtung 3, die Anlagensteuerung 11 und gegebenenfalls die Eingabeeinrichtung 13 und die Ausgabeeinrichtung 14 mit Energie, wobei die diesbezüglichen Leitungen zur Vereinfachung der Darstellung nicht gezeigt sind. Über die Eingabeeinrichtung 13 können beispielsweise aufzugsrelevante Daten, die beispielsweise für eine Wartung relevant sind, an die Steuereinrichtung 3 übermittelt werden. Ferner kann die Steuereinrichtung 3 über die Ausgabeeinrichtung 14 Daten ausgeben, die für eine Bedienperson, insbesondere eine Wartungsperson, relevant sind. Die Steuereinrichtung 3 kann ferner in die Anlagensteuerung 11 eingreifen. Dadurch kann die Steuereinrichtung 3 in einen besonderen Betriebszustand schalten. In dem besonderen Betriebszustand ist eine Beförderung durch die Personentransportanlage 1 dann blockiert. Dies kann beispielsweise durch Aktivieren einer Bremse, insbesondere einer Fangbremse, und/oder durch Deaktivieren einer Antriebsmaschine erfolgen.

Die Personentransportanlage 1 weist Einrichtungen 15, 16 auf, die in diesem Ausführungsbeispiel als Türen 15, 16 ausgestaltet sind. Solche Türen 15, 16 können sich auf einem Stockwerk eines Gebäudes befinden. Bei geschlossenen Türen 15, 16 ist ein Zugang zu einem Aufzugschacht verschlossen. Die Einrichtungen 15, 16 können durch Personen fremdbetätigt, insbesondere geöffnet, werden. In diesem Ausführungsbeispiel wird eine mögliche Fremdbetätigung der Einrichtung 15 durch die Erfassungseinrichtung 4 erfasst. Eine mögliche Fremdbetätigung der Einrichtung 16 wird durch die Erfassungseinrichtung 5 erfasst.

Der Begriff der fremdbetätigbaren Einrichtungen 15, 16 ist hierbei allgemein zu verstehen. Die Einrichtungen 15, 16 können auch als Klappen, Schlösser, insbesondere Dreikantschlösser, von Türen, insbesondere Schachttüren, ausgebildet sein, die überwacht werden. Die Einrichtungen 15, 16 sind hierbei nicht notwendigerweise Bestandteil der Überwachungseinrichtung 2. Insbesondere kann die Überwachungseinrichtung 2 auch unabhängig von solchen Einrichtungen 15, 16 hergestellt und vertrieben werden.

Die Erfassungseinrichtungen 6 bis 9 dienen zur Überwachung weiterer solcher Einrichtungen, die zur Vereinfachung nicht dargestellt sind.

Durch die Erfassungseinrichtungen 4, 5 können somit die als Schachttüren 15, 16 dienenden Einrichtungen 15, 16 überwacht werden. Damit kann festgestellt werden, ob jemand in den Aufzugschacht gelangen konnte. Insbesondere kann bei einem Aufzug 1 mit reduziertem Schachtkopf oder keinem Schachtkopf überwacht werden, ob jemand auf das Kabinendach der Aufzugkabine gelangen konnte. Bei bestehender externer Energieversorgung 12 kann diese Information direkt über das Bussystem 10 an die Steuereinrichtung 3 übermittelt werden. Bei einer Unterbrechung der externen Energieversorgung 12 in Bezug auf die Erfassungseinrichtungen 4, 5 ist ebenfalls eine Überwachung möglich, wie es auch anhand der Fig. 2 bis 4 beschrieben ist. Somit kann die Personentransportanlage 1 beispielsweise nach einem Stromausfall selbständig wieder in einen Normalbetrieb gehen, falls keine Fremdbetätigung per Einrichtungen 15, 16 erfolgt ist. In diesem Ausführungsbeispiel ist somit ein selbständiges Zurückkehren in eine Normalfahrt möglich, falls keine der Schachttüren 15, 16 zwischenzeitlich geöffnet worden ist.

Figur 2 zeigt eine Überwachungseinrichtung 2 der in Figur 1 dargestellten Personentransportanlage 1 in einer auszugsweisen, schematischen Darstellung entsprechend einer ersten möglichen Ausgestaltung der Erfindung. Die Erfassungseinrichtung 5 weist eine lokale Steuereinheit 20 und eine Schnittstelle 21 auf. Die lokale Steuereinheit 20 ist hierbei über die Schnittstelle 21 mit dem Bussystem 10 verbunden. Insbesondere ist die lokale Steuereinheit 20 dann mit der Steuereinrichtung 3 verbunden, wenn die externe Energieversorgung 12 zur Verfügung steht. Die lokale Steuereinheit 20 kann hierbei selbst von der bestehenden externen Energieversorgung 12 gespeist werden.

Die Erfassungseinrichtung 5 weist einen Energiespeicher 22 zum Speichern von elektrischer Energie auf. Der Energiespeicher 22 ist in diesem Ausführungsbeispiel durch einen Kondensator 22 gebildet. Ferner ist eine lokale Spannungsquelle 23 vorgesehen, die als Ladungsquelle 23 dient. Die lokale Spannungsquelle 23 kann hierbei von der externen Energieversorgung 12 abhängen. Wenn die externe Energieversorgung 12 unterbrochen ist, dann ist in diesem Fall auch die lokale Spannungsquelle 23 funktionslos. Selbstverständlich kann die lokale Spannungsquelle 23 auch eine Batterie oder ein Akkumulator sein. Ferner sind ein Widerstand 24 und ein Schaltelement 25 vorgesehen. Das Schaltelement 25 ist von der lokalen Steuereinheit 20 betätigbar, wie es durch den unterbrochen dargestellten Pfeil 26 veranschaulicht ist. Bei geschlossenem Schaltelement 25 wird der Energiespeicher 22 von der lokalen Spannungsquelle 23 über den Widerstand 24 geladen.

Nach dem Laden kann das Schaltelement 25 wieder geöffnet werden. Dadurch kann der Energiespeicher 22 bei bestehender externer Energieversorgung 12 in dem geladenen Zustand gehalten werden. Gegebenenfalls kann der Energiespeicher 22 auch in dem geladenen Zustand gehalten werden, indem das Schaltelement 25 bei bestehender externer Energieversorgung 12 geschlossen gehalten wird. Auch ein in gewissen Abständen erfolgendes Schließen des Schaltelements 25 ist möglich, um einen eventuellen Ladungsverlust des Energiespeichers 22 wieder auszugleichen, solange die externe Energieversorgung 12 besteht.

Wenn die externe Energieversorgung 12 unterbrochen wird und/oder ein Betätigungselement 27 betätigt wird, dann wird das Schaltelement 25 geöffnet, sofern sich das Schaltelement 25 noch nicht in einem geöffneten Zustand befinden sollte.

In diesem Ausführungsbeispiel ist ein stiftförmiges, mechanisches Betätigungselement 27 vorgesehen. Das stiftförmige, mechanische Betätigungselement 27 ist hierbei von der Einrichtung 16 betätigbar, wie es durch den Doppelpfeil 28 veranschaulicht ist. Beispielsweise kann das Betätigungselement 27 durch ein Öffnen der Tür 16 verstellt werden. Entsprechend kann das Betätigungselement 27 auch beim Öffnen eines Schlosses, insbesondere eines Dreikantschlosses, verstellt werden.

Die Erfassungseinrichtung 5 weist ferner einen Stromkreis 30 auf, der aus dem Energiespeicher 22, einem Widerstand 31 und einem mechanisch betätigbaren Schaltelement 32 gebildet ist. Das mechanisch betätigbare Schaltelement 32 kann insbesondere als Taster 32 ausgestaltet sein. Wenn das Betätigungselement 27 den Taster 32 schließt, dann wird bei geöffnetem Schaltelement 25 der Energiespeicher über den Widerstand 31 entladen. Auch wenn das Betätigungselement 27 wieder zurückgestellt ist, bleibt der Energiespeicher 22 entladen, da das Schaltelement 25 geöffnet ist und daher die Spannungsquelle 23 funktionslos ist. Dieses Funktionsprinzip gilt unabhängig davon, ob die externe Energieversorgung 12 vorhanden oder unterbrochen ist. Es ist jedoch ein besonderer Vorteil der Erfindung, dass eine Erfassung einer Betätigung des Betätigungselements 27 auch bei unterbrochener externer Energieversorgung 12 möglich ist. Wenn die Unterbrechung der externen Energieversorgung 12 endet, dann ist die lokale Spannungsquelle 23 zwar wieder im Betrieb, das Schaltelement 25 bleibt aber geöffnet. Somit wird der Energiespeicher 22 in dem entladenen Zustand gehalten.

Die lokale Steuereinheit 20 weist Eingänge 33, 34 auf, über die der Zustand des Energiespeichers 22 erfasst beziehungsweise ausgelesen werden kann. Wenn eine mögliche Betätigung des Betätigungselements 27 abgerufen werden soll, beispielsweise wenn die externe Energieversorgung 12 wieder besteht, dann frägt die Steuereinrichtung 3 über das Bussystem 10 den Zustand des Energiespeichers 22 von der lokalen Steuereinheit 20 ab. Wenn die lokale Steuereinheit 20 einen entladenen Zustand des Energiespeichers 22 meldet, dann blockiert die Steuereinrichtung 3 über die Anlagensteuerung 11 einen möglichen Personentransport.

Somit wird bei einer Unterbrechung der externen Energieversorgung 12 der Energiespeicher 22 in einen entladenen Zustand versetzt, wenn die Erfassungseinrichtung 5 die Fremdbetätigung der Einrichtung 16 erfasst. Wenn sich der Energiespeicher 22 dann nach der Unterbrechung der externen Energieversorgung 12 in dem entladenen Zustand befindet, dann schaltet die Steuereinrichtung 3 anschließend in den besonderen Betriebszustand. Dieser besondere Betriebszustand kann über die Ausgabeeinrichtung 14 einer Bedienperson, insbesondere einem Servicetechniker, angezeigt werden. Über die Eingabeeinrichtung 13 kann dann eine Rückstellung beauftragt werden.

Die Steuereinrichtung 3 versetzt bei bestehender externer Energieversorgung 12 den Energiespeicher 22 allerdings nur dann aus dem entladenen Zustand in den geladenen Zustand, wenn die Erfassungseinrichtung 5 keine Fremdbetätigung der Einrichtung 16 mehr erfasst. Dies bedeutet, dass die Tür 16 wieder geschlossen ist beziehungsweise ein der Tür 16 zugeordnetes Schloss wieder gesperrt ist. Zusätzlich muss eine manuelle Freigabe durch den Servicetechniker erfolgen, damit die Steuereinrichtung 3 den Energiespeicher 22 aus dem entladenen Zustand in den geladenen Zustand versetzt.

In diesem Ausführungsbeispiel erfolgt die manuelle Freigabe mittels der Eingabeeinrichtung 13. Die manuelle Freigabe wird von der Steuereinrichtung 3 an die lokale Steuereinheit 20 übermittelt. Ferner kann der Energiespeicher 22 in diesem Ausführungsbeispiel konstruktionsbedingt nur dann in den geladenen Zustand versetzt werden, wenn der Stromkreis 30 wieder geöffnet ist. Wenn das Schaltelement 32 geöffnet ist und zugleich die lokale Steuereinheit 20 das Schaltelement 25 schließt, dann wird der Energiespeicher 22 von der lokalen Spannungsquelle 23 geladen. Sinnvollerweise erfolgt eine Ladung des Energiespeichers 22 erst dann, wenn die Personentransportanlage 1 bei bestehender externer Energieversorgung 12 und nach der Durchführung von vorgegebenen Kontrollen durch autorisiertes Personal vom besonderen Betriebszustand in einen normalen Betriebszustand überführt wird.

Die lokale Steuereinheit 20 kann außerdem über die Eingänge 33, 34 ein Laden des Energiespeichers 22 überwachen. Hierbei kann ein Schwellwert für den Energiespeicher 22 vorgegeben sein, über den der Energiespeicher 22 geladen wird.

In diesem Ausführungsbeispiel ist das als Taster 32 ausgestaltete, mechanisch betätigbare Schaltelement 32 ein passives Schaltelement 32.

Figur 3 zeigt eine Überwachungseinrichtung 2 der in Figur 1 dargestellten Personentransportanlage 1 in einer auszugsweisen, schematischen Darstellung entsprechend einer zweiten möglichen Ausgestaltung in einem nicht betätigten Zustand der Einrichtung 15 der Personentransportanlage 1. Die Erfassungseinrichtung 4 der Überwachungseinrichtung 2, weist in diesem Ausführungsbeispiel eine als Abfrageeinheit 42 ausgebildete aktive Einheit 42 und eine als Antworteinheit 43 ausgebildete passive Einheit 43 auf. Die Antworteinheit 43 kann beispielsweise ein Transponder, ein Tag, eine Smart-Card oder eine Chip-Card sein. Die Abfrageeinheit 42 weist eine erste Spule 44 auf. Die Antworteinheit 43 weist eine zweite Spule 45 auf. Die Abfrageeinheit 42 und die Antworteinheit 43 befinden sich in einem Ruhezustand, wenn die Einrichtung 15 nicht betätigt ist. In dem Ruhezustand sind die Abfrageeinheit 42 und die Antworteinheit 43 so weit voneinander beabstandet, dass keine Interaktion stattfindet. In diesem Ausführungsbeispiel erfolgt eine mögliche Interaktion durch elektromagnetische Kopplung. Im Ruhezustand besteht somit keine ausreichende elektromagnetische Kopplung zwischen den Spulen 44, 45.

Die Funktionsweise der Überwachungseinrichtung 2 entsprechend der zweiten möglichen Ausgestaltung ist im Folgenden auch unter Bezugnahme auf die Figur 4 beschrieben.

Figur 4 zeigt die in Figur 3 dargestellte Überwachungseinrichtung 2 in einem fremdbetätigten Zustand der Einrichtung 15 der Personentransportanlage 1. Da sich die Einrichtung 15 in einem fremdbetätigten Zustand befindet, ist eine Verstellung der Antworteinheit 43 gegenüber dem in der Figur 3 veranschaulichten Zustand erfolgt. Speziell kann die Antworteinheit 43 in einer Richtung 46 zu der Abfrageeinheit 42 hin verstellt werden. Dadurch befinden sich die erste Spule 44 der Abfrageeinheit 42 und die zweite Spule 45 der Antworteinheit 43 so nahe beieinander, dass eine Interaktion möglich ist. Somit besteht eine elektromagnetische Kopplung zwischen den Spulen 44, 45.

Die Abfrageeinheit 42 weist in diesem Ausführungsbeispiel einen ersten Modulator 47 und einen ersten Demodulator 48 auf. Ferner ist ein Generator 41 vorgesehen, der beispielsweise als Hochfrequenzgenerator 41 oder Radiofrequenzgenerator 41 ausgestaltet sein kann. Die Antworteinheit 43 weist einen zweiten Modulator 49 und einen zweiten Demodulator 50 auf. Ferner weist die Antworteinheit 43 einen Energiespeicher 51 auf, der beispielsweise durch einen Kondensator 51 gebildet ist. Die Antworteinheit 43 kommt daher vorzugsweise ohne eigene Energieversorgung, wie eine Batterie, aus.

Die Abfrageeinheit 42 ist in der Lage, Informationen zur Antworteinheit 43 zu übertragen und Informationen von der Antworteinheit 43 zu erhalten. Die Spulen 44, 45 dienen hierbei als Antennen 44, 45. Die Abfrageeinheit 42 übermittelt der Antworteinheit 43 Energie über ein elektromagnetisches Feld. Dies erfolgt über eine elektromagnetische Kopplung, die ähnlich wie bei einem Transformator funktioniert, bei dem die Energie von einer Primärwicklung durch enge Kopplung auf eine Sekundärwicklung übertragen wird. Die über das elektromagnetische Feld eingekoppelte Energie speichert die Antworteinheit 43 temporär im Energiespeicher 51. Sobald die Antworteinheit 43 genügend Energie erhalten hat, ist sie funktionstüchtig und antwortet in spezifischer Weise auf ein von der Abfrageeinheit 42 generiertes Muster M.

Das Muster M, das von der Abfrageeinheit 42 generiert wird, sowie eine Antwort M' können beispielsweise Zahlen sein, die durch ein Muster dargestellt sind. Das die Antworteinheit 43 erregende Muster M muss hierbei nicht sehr komplex sein, da es in erster Linie zur Übertragung von Energie und somit zur Auslösung der Antwort M' dient. In einer möglichen Ausgestaltung kann das Muster M ein phasenmoduliertes Hochfrequenzsignal sein. Das Muster M wird von der Antworteinheit 43 vorzugsweise lediglich zur Energiegewinnung und zur Synchronisation einer Antwort verwendet. Somit kann das Muster M als Anweisung an die Antworteinheit 43 verstanden werden, eine entsprechende Antwort M' zu erzeugen.

Somit kann eine kausale Verknüpfung der Antwort M' und der Anfrage M sichergestellt werden.

Die Antworteinheit 43 kann das Muster M derart verändern, so dass sichergestellt ist, dass die Veränderung durch die Antworteinheit 43 selbst und nicht durch ein anderes Element erfolgt. Beispielsweise kann die Antworteinheit 43 auf eine Anfrage M mit der Übertragung einer eindeutigen Zahl M' antworten. Somit ist eine eindeutige Identifizierung der Antworteinheit 43 möglich.

Somit kann eindeutig zwischen einem unbetätigten Zustand der Einrichtung 15 und einem fremdbetätigten Zustand der Einrichtung 15 unterschieden werden.

Bei einer möglichen Ausgestaltung weist die Abfrageeinheit 42 der Erfassungseinrichtung 4 eine unabhängige Energiequelle 55 auf, die unabhängig von der externen Energieversorgung 12 ist. Die unabhängige Energiequelle 55 kann daher auch bei einer Unterbrechung der externen Energieversorgung 12, die als aktive Einheit 42 ausgestaltete Abfrageeinheit 42 mit Energie versorgen. Insbesondere können somit der Generator 41, der erste Modulator 47 und der erste Demodulator 48 mit Energie versorgt werden.

Die Antworteinheit 43, die als passive Einheit 43 ausgestaltet ist, benötigt hingegen keine unabhängige Energiequelle. Die unabhängige Energiequelle 55 kann beispielsweise durch eine Batterie 55 oder einen Akkumulator 55 gebildet sein. Somit ist gegebenenfalls eine Ladung der unabhängigen Energiequelle 55 über die externe Energieversorgung 12 im gewöhnlichen Betrieb möglich.

Die Abfrageeinheit 42 weist eine lokale Steuereinheit 20' und ein aktives Schaltelement 56 auf. Das aktive Schaltelement 56 kann zumindest einen Transistor aufweisen. Wenn die externe Energieversorgung 12 unterbrochen ist, dann können die lokale Steuereinheit 20' und das aktive Schaltelement 56 von der unabhängigen Energiequelle 55 versorgt werden.

Wenn eine fremdbetätigte Verstellung der Einrichtung 15 erfolgt, dann gelangen die Spulen 44, 45 in einen Abstand, in welchem eine elektromagnetische Kopplung möglich ist, wie es in der Figur 4 dargestellt ist. Durch den Austausch der Muster M, M' wird erfasst, dass eine Fremdbetätigung der Einrichtung 15 erfolgt. Daraufhin schaltet die lokale Steuereinheit 20' das aktive Schaltelement 56, um den Energiespeicher 22' zu entladen.

Nach der Unterbrechung der externen Energieversorgung 12 liest die Steuereinrichtung 3 über die lokale Steuereinheit 20' den Zustand des Energiespeichers 22' aus. Somit kann die Steuereinrichtung 3 feststellen, ob während der Unterbrechung der externen Energieversorgung 12 eine Fremdbetätigung der Einrichtung 15 erfolgt ist oder nicht.

Anschließend kann unter gewissen Bedingungen der Energiespeicher 22' wieder in den geladenen Zustand versetzt werden, wie es anhand der Figur 2 beschrieben ist. Hierfür kann die lokale Steuereinheit 20' das Schaltelement 25' schalten. Das Laden des Energiespeichers 22' kann zumindest mittelbar über die externe Energieversorgung 12 erfolgen.

Bei einer abgewandelten Ausgestaltung ist es auch möglich, dass die unabhängige Energiequelle 55 der Abfrageeinheit 42 entfällt. Die Energieversorgung der Abfrageeinheit 42, die eine aktive Einheit 42 ist, kann hierbei von dem Energiespeicher 22' übernommen werden. Hierfür kann der Energiespeicher 22' beispielsweise unter einen Schwellwert entladen werden, wobei dieser Schwellwert so hoch gewählt ist, dass auch unter dem Schwellwert noch eine ausreichende Energieversorgung der Abfrageeinheit 42 gewährleistet ist. Der entladene Zustand des Energiespeichers 22' ist dann nur in Bezug auf den Schwellwert als entladen zu verstehen und nicht in Bezug auf eine mögliche Energieversorgung der Abfrageeinheit 42.

Bei einer weiteren möglichen Ausgestaltung kann der Energiespeicher 22' ebenfalls zur Energieversorgung der Abfrageeinheit 42 dienen. Allerdings kann das aktive Schaltelement 56 hierbei so ausgestaltet sein, dass bei geschlossenem aktiven Schaltelement 56 eine fortschreitende Entladung des Energiespeichers 22' erfolgt. Der Energiespeicher 22' kann dann auch so weit entladen werden, dass bei unterbrochener externer Energieversorgung 12 die Abfrageeinheit 42 mangels ausreichender Energieversorgung nicht mehr funktionsfähig ist. Wenn die externe Energieversorgung 12 dann wieder besteht, dann kann dennoch der entladene Zustand des Energiespeichers 22' ausgelesen werden.

Bei einer weiteren möglichen Ausgestaltung kann die Energieversorgung der Abfrageeinheit 42 der Erfassungseinrichtung 4 auch teilweise über den Energiespeicher 22' und teilweise über die unabhängige Energiequelle 55 gewährleistet werden.

Somit kann das aktive Schaltelement 56 zumindest mittelbar elektromagnetisch betätigt werden. Die elektromagnetische Betätigung erfolgt bei den anhand der Figur 3 und 4 beschriebenen Ausführungsbeispielen durch die elektromagnetische Kopplung. In entsprechender Weise kann auch zumindest mittelbar eine elektrische oder elektronische Betätigung des aktiven Schaltelements 56 der Erfassungseinrichtung 4 erfolgen, wenn eine Fremdbetätigung der Einrichtung 15 bei unterbrochener externer Energieversorgung 12 erfolgt.

Somit kann an jeder Erfassungseinrichtung 4 bis 9 lokal die Funktionsweise eines bistabilen Schalters über den Energiespeicher 22, 22' realisiert werden. Über das Bussystem 10 ist nach einer Unterbrechung der externen Energieversorgung 12 eine zentrale Abfrage von der Steuereinrichtung 3 möglich. Die Steuereinrichtung 3 kann somit eine zentrale Überwachung gewährleisten. Sobald mindestens eine der Erfassungseinrichtungen 4 bis 9 eine Fremdbetätigung erfasst, wird dies durch einen entladenen Energiespeicher 22, 22' repräsentiert zunächst lokal an der jeweiligen Erfassungseinrichtung 4 bis 9 gespeichert und dann an die zentrale Steuereinrichtung 3 gemeldet. Somit kann je nach Situation in den Betrieb eingegriffen werden. Unabhängig davon kann durch die Erfassungseinrichtungen 4 bis 9 auch bei bestehender externer Energieversorgung 12 eine Überwachung gewährleistet werden. Situationsabhängig kann die Steuereinrichtung 3 beispielsweise entscheiden, dass kein Anhalten erfolgt, dass eine Fangbremse aktiviert wird oder dass ein schneller Stopp erforderlich ist.

Das Zurücksetzen des jeweiligen lokalen Energiespeichers 22, 22' kann nur unter gewissen Umständen möglich sein. Beispielsweise kann es erforderlich sein, dass alle Türen 15, 16 geschlossen sind. Ferner kann es erforderlich sein, dass gerade keine Revision erfolgt. Die Steuereinrichtung 3 kann das Zurücksetzen über das Bussystem 10 zentral befehlen. Somit ist eine zentrale Bedienung über die Eingabeeinrichtung 13 und die Ausgabeeinrichtung 14 und dennoch eine lokale Überwachung möglich.

Über die Eingabeeinrichtung 13 kann außerdem eine Funktionstestroutine gestartet werden. Bei solch einer Funktionstestroutine können beispielsweise Lade- und Entladeoperationen während Betriebspausen oder Wartungsarbeiten durchgeführt werden. Dadurch können die Energiespeicher 22, 22' auf eine ausreichende Funktionsfähigkeit, insbesondere eine ausreichende Kapazität, geprüft werden. Möglich sind auch eine Ladungsmessung, eine Ladungszeitmessung, eine Spannungsverlustmessung und dergleichen, um eine Lebensdauer der einzelnen Energiespeicher 22, 22' abzuschätzen. Dies ermöglicht eine prädiktive Wartung.

Bei einer weiteren möglichen Abwandlung kann die Entladung des Energiespeichers 22 auch über einen Widerstand 31 erfolgen, der als Warnleuchte 31 ausgestaltet ist. Ferner ist es vorteilhaft, dass der Widerstand 31 so dimensioniert ist, dass die Energie bei einer Fremdbetätigung rasch abgebaut wird.

Bei dem Verfahren zur Überwachung der Personentransportanlage 1 ist es vorteilhaft, dass bei einer Unterbrechung der externen Energieversorgung 12 der Energiespeicher 22, 22' in einen entladenen Zustand versetzt wird, wenn die Fremdbetätigung der Einrichtung 15, 16 erfasst wird, und dass nach der Unterbrechung der externen Energieversorgung 12 in den besonderen Betriebszustand geschaltet wird, wenn sich der Energiespeicher 22, 22' in dem entladenen Zustand befindet.

Die Erfindung ist nicht auf die beschriebenen Ausführungsbeispiele beschränkt. So können verschiedenste sicherheitsrelevante Schalter der Personentransportanlage, beispielsweise auch Kabinentüren, Zugangstüren von Maschinenräumen und dergleichen mehr, durch die erfindungsgemäße Überwachungseinrichtung ergänzt beziehungsweise überwacht werden.

## Patentansprüche

1. Überwachungseinrichtung (2) für Personentransportanlagen (1), die als Aufzug, Rolltreppe oder Fahrsteig ausgestaltet sind, mit zumindest einer Erfassungseinrichtung (4, 5, 6, 7, 8, 9), die zum Erfassen einer Fremdbetätigung einer Einrichtung (15, 16) der Personentransportanlage (1) dient und mit einem Energiespeicher (22, 22') zum Speichern von elektrischer Energie, wobei der Energiespeicher (22, 22') unabhängig von einer bestehenden externen Energieversorgung (12) in einem geladenen Zustand haltbar ist und wobei die Erfassungseinrichtung (4, 5, 6, 7, 8, 9) eine Fremdbetätigung der Einrichtung (15, 16) dadurch erfasst, dass der Energiespeicher (22, 22') nach der Fremdbetätigung der Einrichtung (15, 16) in einen entladenen Zustand versetzt ist, **dadurch gekennzeichnet, dass** der entladene Zustand des Energiespeichers (22, 22') eine Fremdbetätigung auch dann repräsentiert, wenn die Einrichtung wieder ihren ursprünglichen Ausgangszustand eingenommen hat.

2. Überwachungseinrichtung nach Anspruch 1, wobei die Erfassungseinrichtung (4 - 9) ein von der Einrichtung (15, 16) der Personentransportanlage (1) zumindest mittelbar mechanisch betätigbares Schaltelement (32) aufweist, das zum Erfassen der Fremdbetätigung der Einrichtung (15, 16) betätigbar ist, und dass bei betätigtem Schaltelement (32) ein Stromkreis (30) zum Entladen des Energiespeichers (22, 22') geschlossen ist.

3. Überwachungseinrichtung nach Anspruch 2, wobei das Schaltelement (32) ein passives Schaltelement (32) ist.

4. Überwachungseinrichtung nach einem der Ansprüche 1 bis 3, wobei die Erfassungseinrichtung (4, 5, 6, 7, 8, 9) ein von der Einrichtung (15, 16) der Personentransportanlage (1) zumindest mittelbar elektrisch, elektronisch oder elektromagnetisch betätigbares Schaltelement (56) aufweist, das zum Erfassen der Fremdbetätigung der Einrichtung (15, 16) der Personentransportanlage (1) betätigbar ist, und dass bei betätigtem Schaltelement (56) ein Stromkreis zum Entladen des Energiespeichers (22') geschlossen ist.

5. Überwachungseinrichtung nach Anspruch 4, wobei das Schaltelement (56) ein aktives Schaltelement (56), das zumindest teilweise von dem Energiespeicher (22') und/oder zumindest teilweise von einer unabhängigen Energiequelle (55) mit Energie versorgbar ist, und/oder ein Schaltelement (56) einer aktiven Einheit (42) der Erfassungseinrichtung (4, 5, 6, 7, 8, 9) ist, die zumindest teilweise von dem Energiespeicher (22') und/oder zumindest teilweise von einer unabhängigen Energiequelle (55) mit Energie versorgbar ist.

6. Überwachungseinrichtung nach Anspruch 4 oder 5, wobei die Erfassungseinrichtung (4, 5, 6, 7, 8, 9) eine lokale Steuereinheit (20, 20') aufweist, die zumindest teilweise von dem Energiespeicher (22, 22') und/oder zumindest teilweise von einer unabhängigen Energiequelle (55) der Erfassungseinrichtung (4, 5, 6, 7, 8, 9) mit Energie versorgbar ist, und dass die lokale Steuereinheit (20, 20') das bei der Unterbrechung der externen Energieversorgung und der Fremdbestätigung der Einrichtung (15, 16) erfolgende Entladen des Energiespeichers (22, 22') so steuert, dass eine Restenergie des für das Schalten in den besonderen Betriebszustand als entladen geltenden Energiespeichers (22, 22') noch zur Versorgung zumindest des aktiven Schaltelements (56) beziehungsweise der aktiven Einheit (42) ausreicht.

7. Überwachungseinrichtung nach einem der Ansprüche 1 bis 6, wobei zumindest ein Schwellwert für den Energiespeicher (22, 22') vorgegeben ist und der Energiespeicher (22, 22') in einen geladenen Zustand versetzbar ist, in dem die Ladung des Energiespeichers (22, 22') größer als der zumindest eine Schwellwert ist, und nach einer Erfassung einer Fremdbetätigung der Einrichtung (15, 16) der Energiespeicher (22, 22') durch einen Entladungsvorgang in einen entladenen Zustand versetzt ist, in dem die Ladung des Energiespeichers (22, 22') kleiner als der zumindest eine Schwellwert ist.

8. Überwachungseinrichtung nach Anspruch 7, wobei ein oberer Schwellwert und ein unterer Schwellwert für den Energiespeicher (22, 22') vorgegeben sind und dass der obere Schwellwert größer als der untere Schwellwert ist.

9. Personentransportanlage (1), die als Aufzug, Rolltreppe oder Fahrsteig ausgestaltet ist, mit einer Überwachungseinrichtung (2) nach einem der Ansprüche 1 bis 8 und zumindest einer fremdbetätigbaren Einrichtung (15, 16), der zumindest eine Erfassungseinrichtung (4, 5, 6, 7, 8, 9) der Überwachungseinrichtung (2) zugeordnet ist.

10. Personentransportanlage nach Anspruch 9, wobei mehrere fremdbetätigbare Einrichtungen (15, 16) vorgesehen sind, der jeweils zumindest eine Erfassungseinrichtung (4, 5, 6, 7, 8, 9) der Überwachungseinrichtung (2) zugeordnet ist, dass die Erfassungseinrichtungen (4, 5, 6, 7, 8, 9) über ein Bussystem (10) mit einer Steuereinrichtung (3) verbunden sind und dass an jeder Erfassungseinrichtung (4, 5, 6, 7, 8, 9) lokal zumindest ein Energiespeicher (22, 22') angeordnet ist.

11. Verfahren zur Überwachung einer Personentransportanlage (1), die als Aufzug, Rolltreppe oder Fahrsteig ausgestaltet ist, wobei eine Fremdbetätigung zumindest einer Einrichtung (15, 16) der Personentransportanlage (1) mittels einer Erfassungseinrichtung (4, 5, 6, 7, 8, 9) erfasst wird, wobei ein Energiespeicher (22, 22'), der zum Speichern von elektrischer Energie dient, in einen geladenen Zustand versetzt wird und wobei der Energiespeicher (22, 22') in einen entladenen Zustand versetzt wird, wenn die Fremdbetätigung der Einrichtung (15, 16) erfasst wird, **dadurch gekennzeichnet, dass** der entladene Zustand des Energiespeichers (22, 22') eine Fremdbetätigung auch dann repräsentiert, wenn die Einrichtung wieder ihren ursprünglichen Ausgangszustand eingenommen hat.

12. Verfahren nach Anspruch 11, wobei bei einer Unterbrechung einer externen Energieversorgung (12) der Personentransportanlage (1) der Energiespeicher (22, 22') in einen entladenen Zustand versetzt wird, wenn die Erfassungseinrichtung (4, 5, 6, 7, 8, 9) die Fremdbetätigung der Einrichtung (15, 16) erfasst, und dass eine Steuereinrichtung (3) der Personentransportanlage (1) nach einer Wiederherstellung der externen Energieversorgung (12) in einen besonderen Betriebszustand schaltet, wenn der Energiespeicher (22, 22') in dem entladenen Zustand ist.

13. Verfahren nach Anspruch 12, wobei die Steuereinrichtung (3) bei bestehender externen Energieversorgung (12) den Energiespeicher (22, 22') nur dann aus dem entladenen Zustand in den geladenen Zustand versetzt, wenn die Erfassungseinrichtung (4, 5, 6, 7, 8, 9) keine Fremdbetätigung der Einrichtung (15, 16) der Personentransportanlage (1) erfasst.

14. Verfahren nach Anspruch 12 oder 13, wobei die Steuereinrichtung (3) bei bestehender externen Energieversorgung (12) den Energiespeicher (22, 22') nur dann aus dem entladenen Zustand in den geladenen Zustand versetzt, wenn die Steuereinrichtung (3) eine Personenbeförderung durch die Personentransportanlage (1) in dem besonderen Betriebszustand blockiert und eine manuelle Freigabe erfolgt.

## Claims

1. Monitoring device (2) for transport installations (1) for persons, which installations are designed as elevators, escalators or moving walkways, comprising at least one detecting device (4, 5, 6, 7, 8, 9), which serves for detecting external actuation of an item of equipment (15, 16) of the transport installation (1) for persons, and with an energy store (22, 22') for storing electrical energy, wherein the energy store (22, 22') can be kept in a charged state independently of an external energy supply (12) which is present and wherein the detecting device (4, 5, 6, 7, 8, 9) detects external actuation of the item of equipment (15, 16) in that the energy store (22, 22') is transferred to a discharged state after external actuation of the item of equipment (15, 16), **characterised in that** the discharged state of the energy store (22, 22') also represents external actuation when the item of equipment has re-adopted the original start state thereof.

2. Monitoring device according to claim 1, wherein the detecting device (4 - 9) comprises at least one switching element (32), which is mechanically actuable at least indirectly by the item of equipment (15, 16) of the transport installation (1) for persons and is actuable for detection of external actuation of the item of equipment (15, 16), and that when the switching element (32) is actuated a current circuit (30) is closed for discharging the energy store (22, 22').

3. Monitoring device according to claim 2, wherein the switching element (32) is a passive switching element (32).

4. Monitoring device according to any one of claims 1 to 3, wherein the detecting device (4, 5, 6, 7, 8, 9) comprises a switching element (56), which is electrically, electronically or electromagnetically actuable at least indirectly by the item of equipment (15, 16) of the transport installation 91) for persons and which is actuable for detection of external actuation of the item of equipment (15, 16) of the transport installation (1) for persons, and that when the switching element (56) is actuated a current circuit for discharging the energy store (22') is closed.

5. Monitoring device according to claim 4, wherein the switching element (56) is an active switching element (56), which can be supplied with energy at least in part by the energy store (22') and/or at least in part by an independent energy source (55), and/or a switching element (56) of an active unit (42) of the detecting device (4, 5, 6, 7, 8, 9), which can be supplied with energy at least in part by the energy store (22') and/or at least in part by an independent energy source (55).

6. Monitoring device according to claim 4 or 5, wherein the detecting device (4, 5, 6, 7, 8, 9) comprises a local control unit (20, 20'), which can be supplied with energy at least in part by the energy store (22, 22') and/or at least in part by an independent energy source (55) of the detecting device (4, 5, 6, 7, 8, 9) and that the local control unit (20, 20') controls the discharging of the energy store (22, 22'), which takes place on interruption of the external energy supply and external actuation of the item of equipment (15, 16) in such a way, that a residual energy is left in the energy store (22, 22') in case of the energy store counts as discharged, wherein the residual energy is still sufficient for supply at least the active switching element (56) or the active unit (42) for switching to the special operating state.

7. Monitoring device according to any one of claims 1 to 6, wherein at least one threshold value for the energy store (22, 22') is predetermined and the energy store (22, 22') is transferrable into a charged state in which the charge of the energy store (22, 22') is greater than the at least one threshold value and after detection of external actuation of the item of equipment (15, 16) the energy store (22, 22') is transferred by a discharging process to a discharged state in which the charge of the energy store (22, 22') is less than the at least one threshold value.

8. Monitoring device according to claim 7, wherein an upper threshold value and a lower threshold value for the energy store (22, 22') are predetermined and that the upper threshold value is greater than the lower threshold value.

9. Transport installation (1) for persons, which installation is designed as an elevator, escalator or moving walkway, with a monitoring device (2) according to any one of claims 1 to 8 and at least one externally actuable item of equipment (15, 16) associated with at least one detecting device (4, 5, 6, 7, 8, 9) of the monitoring device (2).

10. Transport installation for persons according to claim 9, wherein a plurality of externally actuable items of equipment (15, 16) is provided, with each of which at least one detecting device (4, 5, 6, 7, 8, 9) of the monitoring device (2) is associated, that the detecting devices (4, 5, 6, 7, 8, 9) are connected with a control device (3) by way of a bus system (10) and that at least one energy store (22, 22') is locally arranged at each detecting device (4, 5, 6, 7, 8, 9).

11. Method of monitoring a transport installation (1) for persons, which installation is designed as a elevator, escalator or moving walkway, wherein external actuation of at least one item of equipment (15, 16) of the transport installation (1) for persons is detected by means of a detecting device (4, 5, 6, 7, 8, 9), wherein an energy store (22, 22'), which serves for storage of electrical energy, is transferred to a charged state and wherein the energy store (22, 22') is transferred to a discharged state when external actuation of the item of equipment (15, 16) is detected, **characterised in that** the discharged state of the energy store (22, 22') also represents external actuation when the item of equipment has re-adopted the original start state thereof.

12. Method according to claim 11, wherein on interruption of an external energy supply (12) of the transport installation (1) for persons the energy store (22, 22') is transferred to a discharged state when the detecting device (4, 5, 6, 7, 8, 9) detects external actuation of the items of equipment (15, 16) and that a control device (3) of the transport installation (1) for persons after restoration of the external energy supply (12) switches to a special operating state if the energy store (22, 22') is in the discharged state.

13. Method according to claim 12, wherein the control device (3) when an external energy supply (12) is present transfers the energy store (22, 22') from the discharged state to the charged state only if the detecting device (4, 5, 6, 7, 8, 9) does not detect external actuation of the item of equipment (15, 16) of the transport installation (1) for persons.

14. Method according to claim 12 or 13, wherein the control device (3) when an external energy supply (12) is present transfers the energy store (22, 22') from the discharged state to the charged state only if the control device (3) blocks transport of persons by the transport installation (1) for persons in the special operating state and manual release is carried out.

## Revendications

1. Dispositif de surveillance (2) pour des installations de transport de personnes (1) qui sont conçues comme un ascenseur, un escalier roulant ou un trottoir roulant, avec au moins un dispositif de détection (4, 5, 6, 7, 8, 9) qui sert à détecter un actionnement étranger d'un dispositif (15, 16) de l'installation de transport de personnes (1), et avec un accumulateur d'énergie (22, 22') pour accumuler de l'énergie électrique, l'accumulateur d'énergie (22, 22') étant apte à être maintenu dans un état chargé indépendamment d'une alimentation en énergie externe existante (12), et le dispositif de détection (4, 5, 6, 7, 8, 9) détectant un actionnement étranger du dispositif (15, 16) grâce au fait que l'accumulateur d'énergie (22, 22'), après l'actionnement étranger du dispositif (15, 16), est amené dans un état déchargé,
**caractérisé en ce que** l'état déchargé de l'accumulateur d'énergie (22, 22') représente un actionnement étranger même quand le dispositif a repris son état initial.

2. Dispositif de surveillance selon la revendication 1, dans lequel le dispositif de détection (4-9) comporte un élément de commutation (32) qui est apte à être actionné mécaniquement au moins indirectement par le dispositif (15, 16) de l'installation de transport de personnes (1), et qui est apte à être actionné pour détecter l'actionnement étranger du dispositif (15, 16), et en ce que si l'élément de commutation (32) est actionné, un circuit électrique (30) pour le déchargement de l'accumulateur d'énergie (22, 22') est fermé.

3. Dispositif de surveillance selon la revendication 2, dans lequel l'élément de commutation (32) est un élément de commutation passif (32).

4. Dispositif de surveillance selon l'une des revendications 1 à 3, dans lequel le dispositif de détection (4, 5, 6, 7, 8, 9) comporte un élément de commutation (56) qui est apte à être actionné au moins indirectement par voie électrique, électronique ou électromagnétique par le dispositif (15, 16) de l'installation de transport de personnes (1), et qui est apte à être actionné pour détecter l'actionnement étranger du dispositif (15, 16), et en ce que si l'élément de commutation (56) est actionné, un circuit électrique (30) pour le déchargement de l'accumulateur d'énergie (22, 22') est fermé.

5. Dispositif de surveillance selon la revendication 4, dans lequel l'élément de commutation (56) est constitué par un élément de commutation actif (56) qui est apte à être alimenté en énergie au moins en partie par l'accumulateur d'énergie (22') et/ou au moins en partie par une source d'énergie indépendante (55), et/ou par un élément de commutation (56) d'une unité active (42) du dispositif de détection (4, 5, 6, 7, 8, 9) qui est apte à être alimentée en énergie au moins en partie par l'accumulateur d'énergie (22') et/ou au moins en partie par une source d'énergie indépendante (55).

6. Dispositif de surveillance selon la revendication 4 ou 5, dans lequel le dispositif de détection (4, 5, 6, 7, 8, 9) comporte une unité de commande locale (20, 20') qui est apte à être alimentée en énergie au moins en partie par l'accumulateur d'énergie (22') et/ou au moins en partie par une source d'énergie indépendante (55) du dispositif de détection (4, 5, 6, 7, 8, 9), et en ce que l'unité de commande locale (20, 20') commande le déchargement de l'accumulateur d'énergie (22, 22') qui a lieu lors de l'interruption de l'alimentation en énergie externe et de l'actionnement étranger du dispositif (15, 16), de telle sorte qu'une énergie restante de l'accumulateur d'énergie (22, 22') considéré comme déchargé pour le passage à l'état de fonctionnement spécial soit encore suffisante pour alimenter au moins l'élément de commutation actif (56) ou l'unité active (42).

7. Dispositif de surveillance selon l'une des revendications 1 à 6, dans lequel au moins une valeur seuil pour l'accumulateur d'énergie (22, 22') est prédéfinie, et l'accumulateur d'énergie (22, 22') est apte à être amené dans un état chargé dans lequel la charge dudit accumulateur d'énergie (22, 22') est plus grande que la ou les valeurs seuils, et après une détection d'un actionnement étranger du dispositif (15, 16), l'accumulateur d'énergie (22, 22') est amené grâce à une opération de déchargement dans un état déchargé dans lequel la charge dudit accumulateur d'énergie (22, 22') est plus petite que la ou les valeurs seuils.

8. Dispositif de surveillance selon la revendication 7, dans lequel une valeur seuil supérieure et une valeur seuil inférieure pour l'accumulateur d'énergie (22, 22') sont prédéfinies, et en ce que la valeur seuil supérieure est plus grande que la valeur seuil inférieure.

9. Installation de transport de personnes (1) qui est conçue comme un ascenseur, un escalier roulant ou un trottoir roulant, avec un dispositif de surveillance (2) selon l'une des revendications 1 à 8, et au moins un dispositif apte à être soumis à un actionnement étranger (15, 16) auquel est associé au moins un dispositif de détection (4, 5, 6, 7, 8, 9) du dispositif de surveillance (2).

10. Installation de transport de personnes selon la revendication 9, dans lequel sont prévus plusieurs dispositifs aptes à être soumis à un actionnement étranger (15, 16), à chacun desquels est associé au moins un dispositif de détection (4, 5, 6, 7, 8, 9) du dispositif de surveillance (2), en ce que les dispositifs de détection (4, 5, 6, 7, 8, 9) sont reliés par l'intermédiaire d'un système de bus (10) à un dispositif de commande (3), et en ce que sur chaque dispositif de détection (4, 5, 6, 7, 8, 9) est disposé localement au moins un accumulateur d'énergie (22, 22').

11. Procédé pour surveiller une installation de transport de personnes (1) qui est conçue comme un ascenseur, un escalier roulant ou un trottoir roulant, un actionnement étranger d'au moins un dispositif (15, 16) de l'installation de transport de personnes (1) étant détecté à l'aide d'un dispositif de détection (4, 5, 6, 7, 8, 9), un accumulateur d'énergie (22, 22') qui sert à accumuler de l'énergie électrique étant amené dans un état chargé, et l'accumulateur d'énergie (22, 22') étant amené dans un état déchargé quand l'actionnement étranger du dispositif (15, 16) est détecté,
**caractérisé en ce que** l'état déchargé de l'accumulateur d'énergie (22, 22') représente un actionnement étranger même quand le dispositif a repris son état initial.

12. Procédé selon la revendication 11, dans lequel en cas d'interruption d'une alimentation en énergie externe (12) de l'installation de transport de personnes (1), l'accumulateur d'énergie (22, 22') est amené dans un état déchargé quand le dispositif de détection (4, 5, 6, 7, 8, 9) détecte l'actionnement étranger du dispositif (15, 16), et en ce qu'un dispositif de commande (3) de l'installation de transport de personnes (1), après un rétablissement de l'alimentation en énergie externe (12), passe à un état de fonctionnement spécial si l'accumulateur d'énergie (22, 22') est dans l'état déchargé.

13. Procédé selon la revendication 12, dans lequel le dispositif de commande (3), en présence d'une alimentation en énergie externe (12), ne fait passer l'accumulateur d'énergie (22, 22') de l'état déchargé à l'état chargé que si le dispositif de détection (4, 5, 6, 7, 8, 9) ne détecte pas d'actionnement étranger du dispositif (15 16) de l'installation de transport de personnes (1).

14. Procédé selon la revendication 12 ou 13, dans lequel le dispositif de commande (3), en présence d'une alimentation en énergie externe (12), ne fait passer l'accumulateur d'énergie (22, 22') de l'état déchargé à l'état chargé que si le dispositif de commande (3) bloque un acheminement de personnes par l'installation de transport de personnes (1) dans l'état de fonctionnement spécial et qu'un déblocage manuel a lieu.
